# EUROPÄISCHE PATENTSCHRIFT

(11) **EP 2 040 986 B1**
(45) Veröffentlichungstag und Bekanntmachung des Hinweises auf die Patenterteilung: **09.03.2011**
(21) Anmeldenummer: 07787545.8
(22) Anmeldetag: 13.07.2007
(51) Int. Cl.: B65D 3/08, B65D 3/20, B65D 77/20, B65B 3/02, B65B 7/28, B65D 5/06, B65D 5/12, B65D 51/20

(54) **KARTON/KUNSTSTOFF-VERBUNDPACKUNG MIT ABZIEHBAREM DECKEL SOWIE VERFAHREN ZU IHRER HERSTELLUNG**
CARDBOARD/PLASTIC COMPOSITE PACKAGING HAVING A PULL-OFF COVER, AND A METHOD FOR THE PRODUCTION THEREOF
EMBALLAGE COMPOSITE EN CARTON/MATIÈRE PLASTIQUE AVEC COUVERCLE EXTRACTIBLE AINSI QUE PROCÉDÉ POUR SA FABRICATION

(30) Priorität: 13.07.2006 DE 102006032638
(43) Veröffentlichungstag der Anmeldung: 01.04.2009
(73) Patentinhaber: SIG Technology AG, 8212 Neuhausen am Rheinfall (CH)
(72) Erfinder: DAMMERS, Matthias, 52477 Alsdorf (DE); VIERBOOM, Werner, 52441 Linnich (DE); BIRNINGER, Birgit, 52441 Linnich (DE); BERGER, Jörg, 52428 Jülich (DE); KONZE, Achim, 52441 Linnich (DE)
(74) Vertreter: Cohausz & Florack
(86) Internationale Anmeldenummer: PCT/EP2007/057277
(87) Internationale Veröffentlichungsnummer: WO 2008/006907

(56) Entgegenhaltungen:
- EP-A- 0 052 261
- BE-A- 434 637
- DE-A1- 3 641 385
- GB-A- 2 034 632
- US-A- 3 272 422
- US-A- 3 750 932
- US-A- 5 236 120

## Beschreibung

Die Erfindung betrifft eine Karton/Kunststoff-Verbundpackung, wobei am oberen Ende des Packungsmantels ein umlaufender Steg angeordnet ist und wobei auf dem Steg ein Deckel abziehbar befestigt ist sowie zwei Verfahren zu ihrer Herstellung.

Karton/Kunststoff-Verbundpackungen sind seit langem bekannt und in vielfältiger Form und Gestalt auf dem Markt erhältlich. Beispielsweise dienen sie als Getränkeverpackungen oder auch als Verpackungen für andere Lebensmittel.

Es ist bekannt, die Verpackungen mit einer Öffnungshilfe zu versehen um dem Verbraucher den Zugang zum Produkt zu erleichtern. Dafür wird im oberen Bereich der Karton/Kunststoff-Verbundpackung in der Regel ein Element vorgesehen, das eine im Karton/Kunststoff-Verbundpackungsmaterial vorgesehene Gießöffnung überdeckt. Die Gießöffnung dient zum Ausgießen des Produktes.

Bei dem die Gießöffnung überdeckenden Element kann es sich um einen abziehbaren Streifen handeln, der beim Entfernen die Gießöffnung freigibt.

Weiterhin ist es bekannt einen die Gießöffnung umfassenden Rahmen an der Karton/Kunststoff-Verbundpackung zu befestigen. Der Rahmen kann einen Deckel aufweisen, der beim Öffnen die Gießöffnung freigibt. Zwischen dem Deckel und der Gießöffnung kann wiederum ein Streifen vorgesehen sein, der beim ersten Öffnen des Deckels entfernt werden muss, um an das Produkt zu gelangen.

Alternativ kann der Deckel vor dem ersten Öffnen einstückig mit dem Rahmen verbunden sein. Beim ersten Öffnen wird der Deckel dann teilweise vom Rahmen getrennt und gibt die Gießöffnung frei.

Weiterhin kann der Rahmen auch mit einer Ausgießtülle versehen sein und so als Ausgießhilfe dienen.

Der Rahmen kann auch einen mit einem Gewinde versehenen Tubus aufweisen, auf den ein Schraubdeckel aufgeschraubt werden kann. Insbesondere kann.der Schraubdeckel dazu genutzt werden, dass beim ersten Öffnen eine Perforation im Karton/Kunststoff-Verbundpackungsmaterial aufgebrochen wird und so die Gießöffnung erzeugt wird.

Die zuvor genannten Elemente zum Abdecken der Gießöffnung können insbesondere so ausgestaltet sein, dass sie ein Wiederverschließen der Karton/Kunststoff-Verbundpackung ermöglichen.

Bei den bekannten Karton/Kunststoff-Verbundpackungen ist es von Nachteil, dass sie aufgrund der meist sehr kleinen Gießöffnung nur für flüssigen Inhalt geeignet sind. Außerdem lassen sich die bekannten Karton/Kunststoff-Verbundpackungen mit hoch bauenden Ausgießelementen nicht gut stapeln und sind somit nicht optimal auf kleinstem Raum für den Transport und/oder für die Lagerung anzuordnen.

Aus der US-A-5 236 120 ist eine gattungsgemäße Karton/Kunststoff-Verbundpackung aus einem Packungsmantel und mit einem an einem Ende des Packungsmantels vorgesehenen gefalteten und verschweißten Packungsboden bekannt. Diese Packung wird durch einen nahezu den gesamten Querschnitt freigebenden Öffnung verschließenden Deckel, welcher abziehbar befestigt ist verschlossen. Die Gestaltung des oberen Randes der bekannten Verbundpackung ist konstruktiv aufwändig.

Ein weiterer Verpackungsbehälter mit einem den gesamten Querschnitt verschließenden Deckel ist aus der DE-A1-3 641 385 bekannt. Bei dieser bekannten Packung besteht der obere Rand der Verbundpackung aus einem Rollrand, auf den ein abziehbarer Deckel abgesiegelt ist. Auch die Herstellung des Rollrandes ist konstruktiv aufwändig.

Der Erfindung liegt somit die Aufgabe zugrunde, eine konstruktiv einfach aufgebaute Karton/Kunststoff-Verbundpackung anzugeben, die auch für nicht flüssige Produkte geeignet ist und sich darüber hinaus gut stapeln lässt.

Diese Aufgabe wird hinsichtlich der Karton/Kunststoff-Verbundpackung erfindungsgemäß dadurch gelöst, dass die Karton/Kunststoffverbundpackung aus einem mit einer Längsnaht versehenen Packungsmantel mit einem an einem Ende des Packungsmantels vorgesehenen, gefalteten und verschweißten Packungsboden besteht und dass der Steg an einem mit dem oberen Bereich des Packungsmantels verbundenen Rahmen angeordnet ist.

Die Erfindung hat somit erkannt, dass durch das Vorsehen eines Rahmens und Steges ein Deckel auf einer

Karton/Kunststoff-Verbundpackung mit einem gefalteten und verschweißten Packungsboden abziehbar befestigt werden kann. Der Deckel kann dann einheitlich mit der Karton/Kunststoff-Verbundpackung gestaltet werden und bietet durch Abziehen - und somit Freilegen des gesamten Querschnitts der Karton/Kunststoff-Verbundpackung - die Möglichkeit auch stückige Anteile enthaltende Produkte als Ganzes und schonend der Karton/kunststoff-Verbundpackung zu entnehmen.

Dabei wurde überraschend festgestellt, dass die Karton/Kunststoff-Verbundpackung genügende Stabilität aufweist, um den Anforderungen der Produktion sowie des Vertriebs und Verkaufs gerecht zu werden.

Besonders,vorteilhaft kann dadurch eine Karton/Kunststoff-Verbundpackung auch für Produkte, die nicht vorwiegend flüssigen Charakter haben, verwendet werden. So ist die Verwendung der erfindungsgemäßen Karton/Kunststoff-Verbundpackung zur Aufnahme von Joghurt und anderen stückige Anteile enthaltenden Speisen geeignet. Diese können dann auch direkt, nach Abziehen des Deckels, aus der Karton/Kunststoff-Verbundpackung verspeist werden. Beispielsweise lassen sich durch die große Verpackungsöffnung auch beliebige Gemüse-oder Fleischprodukte "vorsichtig" entnehmen.

Ein weiterer Vorteil der Erfindung ist, dass der stets ebene Deckel durch entsprechende Ausgestaltungen wie Bedrucken zu einem einheitlichen und ansprechenden Äußeren der Karton/Kunststoff-Verbundpackung beitragen kann.

In einer besonders bevorzugten Ausführungsform ist der Packungsmantel aus einem rechteckigen Zuschnitt hergestellt, da so eine abfallfreie Fertigung gewährleistet ist.

Nach einer weiteren Lehre der Erfindung kann der Deckel aus einer Folie oder einem Karton/Kunststoff-Verbundmaterial bestehen. So lässt sich der Deckel besonders einfach und kostengünstig herstellen.

Erfindungsgemäß ist der Steg an einem mit dem oberen Bereich des Packungsmantels verbundenen Rahmen angeordnet. Insbesondere kann der Deckel auf dem Steg vor oder nach dem Verbinden des Rahmens mit dem oberen Bereich des Packungsmantels befestigt werden. Der Rahmen kann im Spritzgußverfahren hergestellt werden. So lassen sich eine Vielzahl von Formen kostengünstig realisieren.

Eine besonders bevorzugte Ausführungsform ist dadurch gekennzeichnet, dass der Deckel auf den Steg aufgeschweißt ist. Der Deckel kann jedoch auch aufgeklebt oder aufgesiegelt werden.

Unabhängig davon, wie der Deckel auf dem Steg befestigt ist, kann der Deckel wiederverschließbar ausgeführt sein, damit nach einer teilweisen Entnahme des Produktes der verbleibende Teil weiterhin geschütz ist. Es ist bereits aus der US-A-3 272 422 für sich bekannt, eine Verbundpackung mit einem wiederverschließbaren Deckel auszugestalten.

Weiterhin kann der Packungsmantel bedruckt sein. Dadurch kann eine besonders verkaufsfördernde Wirkung erzielt werden. Zum Bedrucken können alle bekannten Verfahren angewendet werden. Die Erfindung ist auf keine besondere Form des Bedruckens beschränkt. Insbesondere ist das Bedrucken einer etwaigen Zwischenschicht und/oder Deckschicht des Packungsmaterials von dieser Erfindung umfasst.

Durch entsprechende Formgebung des Querschnitts des Packungsmantels, insbesondere rund, oval oder rechteckig mit oder ohne abgerundeten Kanten, kann eine Fülle von verschiedenartigen Karton/Kunststoff-Verbundpackung hergestellt werden. Dabei können die Formen auf das Produkt und auf die gewünschte äußere Wirkung und Präsentation abgestimmt werden.

Weiterhin lassen sich so für die Transport- und Lagerlogistik besonders günstige Formen vorsehen, die Transport und Lagerung von möglichst vielen Karton/Kunststoff-Verbundpackung in einem möglichst geringen Volumen ermöglichen. Durch parallel ausgeführte Ebenen von Packungsboden und Deckel lässt sich die erfindungsgemäße Verbundpackung außerdem gut stapeln.

Besonders vorteilhaft kann der Packungsboden rechteckig ausgeführt, beispielsweise als Flachgiebel gefaltet sein. Der Packungsboden kann dadurch insbesondere standfest ausgestaltet werden, wodurch jede Karton/Kunststoff-Verbundpackung für sich, auch im geöffneten Zustand sicher stehen kann. So kann die Karton/Kunststoff-Verbundpackung während des Verzehrs oder der Entnahme des Produkts abgesetzt werden, ohne dass das Produkt austreten kann.

In einer weiteren Ausführungsform kann ein zusätzlicher Schutzdeckel vorgesehen sein, wobei der Schutzdeckel die Karton/Kunststoff-Verbundpackung nach dem Öffnen des Deckels wieder verschließen kann.

So kann der Verbraucher eine einmal geöffnete Karton/Kunststoff-Verbundpackung wieder auf einfache Weise verschließen und so die Frische des verbleibenden Produktes sicherstellen.

Insbesondere kann der Schutzdeckel mit der Karton/Kunststoff-Verbundpackung formschlüssig verrastet (Stulpdeckel), aber auch aufgeschweißt, aufgeklebt oder aufgesiegelt sein.

Durch Vorsehen eines Rahmens kann durch besondere Ausgestaltung des Rahmens ein sicheres Verrasten des Schutzdeckels am Rahmen bewerkstelligt werden. Besonders vorteilhaft wird dafür der Rahmen so ausgestaltet, dass er mindestens ein Element zum Verrasten des Schutzdeckels aufweist.

Der Rahmen kann mindestens eine umlaufend angeordnete Ausnehmung zum Verrasten des Schutzdeckels aufweisen. Es ist jedoch auch möglich, dass der Rahmen mindestens einen umlaufend angeordneten Vorsprung zum Verrasten des Schutzdeckels aufweist.

Dabei kann durch besondere Wahl der Vorsprünge und Ausnehmungen ein guter Halt des Schutzdeckels gewährleistet werden und zudem das für die Herstellung des Rahmens benötigte Material minimal gehalten werden.

Verfahrensmäßig ist die Lösung der Aufgabe durch die folgenden Schritte gelöst:
- Herstellen eines Zuschnitts aus einer Verbundmaterialbahn,
- Siegeln zweier Kanten des Zuschnitts zu einer Längsnaht, so dass ein Packungsmantel entsteht,
- Vorsehen eines Rahmens mit einem umlaufenden Steg am Packungsmantel,
- Herstellen eines einseitig offenen Behälters durch Aufbringen eines Deckels auf den Steg,
- Sterilisieren des einseitig offenen Behälters über die Bodenöffnung,
- gegebenenfalls Drehen des einseitig offenen Behälters,
- bodenseitiges Befüllen des einseitig offenen Behälters mit einem Produkt und
- Falten und Verschweißen des Behälterbodens zu einem standfesten Packungsboden.

Alternativ ist die Lösung der Aufgabe verfahrensmäßig durch die folgenden Schritte gelöst:
- Herstellen eines Zuschnitts aus einer Verbundmaterialbahn,
- Siegeln zweier Kanten des Zuschnitts zu einer Längsnaht, so dass ein Packungsmantel entsteht,
- Herstellen eines einseitig offenen Behälters durch Falten und Verschweißen des Behälterbodens zu einem standfesten Packungsboden
- Vorsehen eines Rahmens mit einem umlaufenden Steg am Packungsmantel,
- Sterilisieren des einseitig offenen Behälters über das obere Ende des Packungsmantels,
- Befüllen des einseitig offenen Behälters mit einem Produkt
- Sterilisieren eines Deckels und
- Aufbringen des Deckels auf den Steg.

Somit sind zwei Verfahren zur Lösung der Aufgabe gegeben: Es lässt sich also zunächst ein Deckel aufbringen, in einem späteren Schritt die Karton/Kunststoff-Verbundpackung befüllen und danach der Packungsboden herstellen oder zunächst der Packungsboden herstellen, in einem späteren Schritt die Karton/Kunststoff-Verbundpackung befüllen und danach der Deckel aufbringen.

Dabei können bei den zuvor genannten Verfahren alle Merkmale des erfindungsgemäßen Gegenstandes hergestellt werden, wie beispielsweise die Querschnittsform des Packungsmantels, das Falten des Packungsbodens und dessen standfeste Ausführung, Anschweißen des Deckels und Bedrucken des Deckels und des Packungsmantels.

Besonders einfach lässt sich der Behälterboden falten, wenn der Zuschnitt vor der Längsnahtbildung mit Rill- bzw. Faltlinien versehen wird. Insbesondere kann so der Packungsboden in einfacher Förm rechteckig ausgeführt werden.

Dadurch dass der Packungsboden zunächst mit einer Bodennaht versehen wird und dass anschließend die beim Einfalten entstehenden Packungsohren auf den Packungsboden gepresst und derart auf diesem befestigt werden, dass die Bodenfläche konkav gewölbt ist, kann ein besonders standfester Packungsboden hergestellt werden, da so die Karton/Kunststoff-Verbundpackung im Wesentlichen nur auf den äußeren vier Kanten des Packungsbodens steht.

Die Erfindung wird nachfolgend anhand einer lediglich bevorzugte Ausführungsbeispiele darstellenden Zeichnung näher erläutert. In der Zeichnung zeigen
- Fig. 1: einen Zuschnitt aus einer Verbundmaterialbahn,
- Fig. 2: einen Packungsmantel auf einem Dorn im Horizontalschnitt;
- Fig. 2A bis.2C: verschiedene Ausgestaltungen einer Längsnaht,
- Fig. 3: einen Packungsboden in einer Draufsicht von unten,
- Fig. 4: einen nur teilweise dargestellten Packungsmantel mit einem aufgesetzten Rahmen im Vertikalschnitt,
- Fig. 5 und 6: weitere Ausführungsbeispiele des Packungsmantels aus Fig. 4,
- Fig. 7: einen Rahmen mit einem Steg in Draufsicht,
- Fig. 8: einen Vertikalschnitt des Rahmens entlang der Linie XIII - XIII in Fig. 7,
- Fig. 9: den Rahmen aus den Fig. 7 und 8 mit einem verrasteten Schutzdeckel im Vertikalschnitt,
- Fig. 10: eine andere Ausführungsform eines Rahmens in Draufsicht,
- Fig. 11: einen Vertikalschnitt des Rahmens entlang der Linie XVI - XVI in Fig. 10 und
- Fig. 12: eine weitere Ausführungsform eines Rahmens in Draufsicht,

Die Fig. 1 bis 3 stellen Zwischenschritte bei der Herstellung der erfindungsgemäßen Karton/Kunststoff-Verbundpackung dar Die Fig. 4 bis 12 stellen weitere Ausführungsformen dar.

Fig. 1 zeigt einen Zuschnitt 1, der aus einer Verbundmaterialbahn hergestellt ist. Zum Zuschneiden können alle bekannten Verfahren, wie beispielsweise Wasserstrahlschneiden oder Aussstanzen verwendet werden. Weiterhin kann die Verbundmaterialbahn verschiedene Schichten aufweisen und bedruckt sein. Besonders vorteilhaft wird ein Zuschnitt 1 mit einem rechteckigen Format gewählt, da so eine abfallfreie Fertigung gewährleistet ist. Weiterhin weist der Zuschnitt 1 Rill- bzw. Faltlinien 2 auf. Durch die Rill- bzw. Faltlinien 2 wird ein späteres Falten des Zuschnitts 1 erheblich vereinfacht.

Fig. 2 zeigt, dass der Zuschnitt 1 um einen Dorn 3 gelegt ist und zwei Kanten 4 und 5 des Zuschnitts 1 zu einer Längsnaht 6 gesiegelt sind.

Wie in Fig. 2A dargestellt, ist es vorteilhaft, wenn dabei die innenliegende, also am Dorn 3 anliegende Kante 5 geschält ausgeführt wird. Hierfür wird die Kante 5 zunächst auf der von dem Dorn 3 abgewandten Seite in einem Bereich abgeschält. Im Anschluß wird die Kante 5 so umgefaltet und gegebenenfalls befestigt, dass eine Hälfte des geschälten Bereichs auf der jeweils anderen Hälfte aufliegt. Somit kann auf einfache Weise verhindert werden, dass später das Produkt mit dem Karton des Zuschnitts 1 in Berührung kommt. Weiterhin kann so ein späteres vollständiges Sterilisieren sichergestellt werden.

Wie in Fig. 2B gezeigt, kann die Kante 5 auch durch einen überlappenden Dichtstreifen 7 geschützt werden, der ebenfalls aufgesiegelt sein kann. Weiterhin kann, wie in Fig. 2C gezeigt, der Dichtstreifen 7 auch U-förmig um die Kante 5 angeordnet sein. Insbesondere kann durch einen mitlaufenden Dichtstreifen 7 schon bei der Herstellung des Zuschnitts 1 der Dichtstreifen 7 an der Kante 5 befestigt werden.

Durch das Längsnahtsiegeln entsteht, in Abhängigkeit von der Form des Dornes 3, ein Packungsmantel 8. In Fig. 2 ist ein im Wesentlichen rechteckiger Querschnitt des Packungsmantels 8 mit abgerundeten Kanten 9 gezeigt. Der Packungsmantel 8 ist dabei an seinen beiden Enden noch geöffnet. Alternativ können so, in Abhängigkeit der Form des Dornes 3 beispielsweise auch runde oder ovale Querschnitte hergestellt werden.

Fig. 3 zeigt, dass das zuvor offene Ende des Packungsmantels 8 zu einem standfesten Packungsboden 18 mit Packungsohren 19 gefaltet ist. Dafür wurde das offene Ende zunächst mit einer Bodennaht versehen und die anschließend beim Einfalten entstehenden Packungsohren 19 an dem Packungsboden 18 befestigt. Insbesondere ist es vorteilhaft, wenn die Packungsohren 19 dabei derart auf den Packungsboden 18 gepresst und auf diesem befestigt werden, dass die Bodenfläche konkav gewölbt ist. Dann gelangen beim Abstellen der Karton/Kunststoff-Verbundpackung nur die äußeren vier Kanten des Packungsbodens 18 zur Auflage, was zu einem besonders stabilen Stand führt.

Ein umlaufender Steg 10 wird am oberen Ende 11 des Packungsmantels 8 angeordnet, indem der Steg 10 an einem mit dem oberen Bereich des Packungsmantels 8 verbundenen Rahmen 21 angeordnet ist, wie im Folgenden erläutert wird. Der Rahmen 21 besitzt in den gezeigten Ausführungsbeispielen das gleiche Bezugszeichen, obwohl er sich jeweils in Ausgestaltung und Material unterscheiden kann.

Bei dem in Fig. 4 gezeigten Ausführungsbeispiel ist der Steg 10 an einem mit dem oberen Bereich des Packungsmantels 8 verbundenen Rahmen 21 ausgebildet. Dafür ist der Rahmen 21 mit einem L-förmigen Profil versehen und durch Umbördeln des oberen Endes 11 an dem Packungsmantel 8 befestigt. In dieser Ausführungsform wird der Deckel auf den Rahmen 21 erst in einem nicht gezeigten folgenden Schritt angebracht und so wiederum ein einseitig offener Behälter 13 hergestellt.

Zum Befestigen des in Fig. 5 gezeigten Rahmen 21 ist es, im Gegensatz zu dem zuvor gezeigten Ausführungsbeispiel, lediglich notwendig, den Rahmen 21 am oberen Ende 11 des Packungsmantels 8 zu befestigen. Eine aufwändige Faltung des oberen Endes 11 kann entfallen, was die Herstellung erheblich vereinfacht. Das Befestigen eines Deckels auf dem Steg 10 kann vor oder nach dem Befestigen des Rahmens 21 am oberen Ende 11 des Packungsmantels 8 vorgenommen werden.

Eine besonders stabile Ausführungsform eines Rahmens 21 ist in Fig. 6 gezeigt. Insbesondere durch den Anschlag 22 des Rahmens 21 läßt sich der Rahmen 21 besonders einfach positionieren, da die Einstecktiefe des Rahmens 21 in das obere Ende 11 des Packungsmantels 8 durch den Anschlag 22 begrenzt wird.

Sobald der Deckel abgezogen wurde, insbesondere wenn dieser nicht wiederverschließbar ausgeführt wurde, kann es vorteilhaft sein, einen zusätzlichen Schutzdeckel 24 vorzusehen. Für den im Folgenden beschriebenen Schutzdeckel 24 wird jeweils das gleiche Bezugszeichen verwendet. Insbesondere die Formgebung sowie das zur Herstellung verwendete Material des Schutzdeckels 24 können jedoch jeweils anders ausgeführt sein.

Fig. 7 zeigt eine Draufsicht einer speziellen Ausführungsform des Rahmens 21. Der Rahmen 21 besitzt Elemente zum Verrasten des Schutzdeckels 24, der in Fig. 9 gezeigt ist. Dabei handelt es sich um vier, durch gestrichelte Linien dargestellte, umlaufend angeordnete Ausnehmungen 23, welche natürlich auch anders dimensioniert ausgeführt werden können.

In Fig. 8 ist dargestellt, wie der Rahmen 21 im oberen Bereich des Packungsmantels 8 befestigt ist. Diese Ausführungsform ist besonders kompakt, so dass mehrere Karton/Kunststoff-Verbundpackungen besonders dicht und platzsparend nebeneinander gestellt werden können. In die Ausnehmungen 23 kann, wie in Fig. 9 gezeigt, der Schutzdeckel 24 eingreifen und verrasten. Dazu weist der Schutzdeckel 24 vier Wülste 25 auf, die zum Eingriff in die vier Ausnehmungen 23 des Rahmens 21 und zum Verrasten des Schutzdeckels 24 mit dem Rahmen 21 dienen. So läßt sich auch nach einem Entfernen des zuvor auf dem Steg 10 befestigten Deckels die Karton/Kunststoff-Verbundpackung wieder verschließen.

Eine weitere Ausführung eines Rahmens 21 mit einem Element zum Verrasten eines Schutzdeckels 24 ist in den Fig. 10 und 11 gezeigt. Der Rahmen 21 weist einen umlaufenden Vorsprung 26 auf, der zum Verrasten eines entsprechend ausgestalteten Schutzdeckels 24 dient. Aus der Fig. 11 geht hervor, dass der Vorsprung 26 über den äußeren Querschnitt des Packungsmantels 8 hinausragt.

Wie in Fig. 12 gezeigt, kann der Rahmen 21 auch mehrere umlaufend angeordnete Vorsprünge 26 zum Verrasten eines Schutzdeckels 24 aufweisen. So kann in einfacher Weise das für die Herstellung des Rahmens 21 benötigte Material reduziert und somit Kosten gespart werden.

Die vorliegende Erfindung ist jedoch nicht auf die zuvor genannten Ausführungsbeispiele beschränkt. Es können beispielsweise auch unterschiedliche Querschnittsformen für beide Enden der Karton/Kunststoff-Verbundpackung vorgesehen sein. So kann der Packungsboden im wesentlichen rechteckig der Bereich des Rahmens im wesentlichen kreisförmig ausgebildet sein. Der Packungsmantel geht dann von einem rechteckigen in einen kreisförmigen Querschnitt über und der aufzuschweißende Deckel ist an den kreisförmigen Querschnitt angepasst.

## Patentansprüche

1. Karton/Kunststoff-Verbundpackung, wobei
am oberen Ende (11) des Packungsmantels (8) ein umlaufender Steg (10) angeordnet ist und wobei auf dem Steg (10) ein Deckel abziehbar befestigt ist,
**dadurch gekennzeichnet, dass** die Karton/Kunststoff-Verbundpackunng aus einem mit einer Längsnaht (6) versehenen Packungsmantel (8) mit einem an einem Ende des Packungsmantels (8) vorgesehenen,
gefalteten und verschweißten Packungsboden (18) besteht und dass und dass der Steg (10) an einem mit dem oberen Bereich des Packungsmantels (8) verbundenen Rahmen (21) angeordnet ist.

2. Karton/Kunststoff-Verbundpackung nach Anspruch 1,
**dadurch gekennzeichnet, dass** der Packungsmantel (8) aus einem rechteckigen Zuschnitt (1) hergestellt ist.

3. Karton/Kunststoff-Verbundpackung nach Anspruch 1 oder 2,
**dadurch gekennzeichnet, dass** der Deckel aus einer Folie hergestellt ist.

4. Karton/Kunststoff-Verbundpackung nach Anspruch 1 oder 2,
**dadurch gekennzeichnet, dass** der Deckel aus einem Karton/Kunststoff-Verbundmaterial hergestellt ist.

5. Karton/Kunststoff-Verbundpackung nach einem der Ansprüche 1 bis 4,
**dadurch gekennzeichnet, dass** der Deckel auf den Steg (10) aufgeschweißt ist.

6. Karton/Kunststoff-Verbundpackung nach einem der Ansprüche 1 bis 4,
**dadurch gekennzeichnet, dass** der Deckel auf den Steg (10) aufgeklebt ist.

7. Karton/Kunststoff-Verbundpackung nach einem der Ansprüche 1 bis 4,
**dadurch gekennzeichnet, dass** der Deckel auf den Steg (10) aufgesiegelt ist.

8. Karton/Kunststoff-Verbundpackung nach einem der Ansprüche 1 bis 7,
**dadurch gekennzeichnet, dass** der Deckel wiederverschließbar ausgeführt ist.

9. Karton/Kunststoff-Verbundpackung nach einem der Ansprüche 1 bis 8,
**dadurch gekennzeichnet, dass** der Packungsboden (18) rechteckig ausgeführt ist.

10. Karton/Kunststoff-Verbundpackung nach einem der Ansprüche 1 bis 9,
**dadurch gekennzeichnet, dass** der Querschnitt des Packungsmantels (8) im Wesentlichen rund ausgeführt ist.

11. Karton/Kunststoff-Verbundpackung nach einem der Ansprüche 1 bis 9,
**dadurch gekennzeichnet, dass** der Querschnitt des Packungsmantels (8) im Wesentlichen oval ausgeführt ist.

12. Karton/Kunststoff-Verbundpackung nach einem der Ansprüche 1 bis 10,
**dadurch gekennzeichnet, dass** der Querschnitt des Packungsmantels (8) im Wesentlichen rechteckig mit abgerundeten Kanten (9) ausgeführt ist.

13. Karton/Kunststoff-Verbundpackung nach einem der Ansprüche 1 bis 12,
**gekennzeichnet durch**
einen Schutzdeckel (24), der wiederverschließbar ausgeführt ist.

14. Karton/Kunststoff-Verbundpackung nach Anspruch 13,
**dadurch gekennzeichnet, dass** der Schutzdeckel (24) als Stulpdeckel ausgebildet ist.

15. Karton/Kunststoff-Verbundpackung nach Anspruch 13 oder 14,
**dadurch gekennzeichnet, dass** der Rahmen (21) mindestens ein Element zum Verrasten des Schutzdeckels (24) aufweist.

16. Karton/Kunststoff-Verbundpackung nach Anspruch 15,
**dadurch gekennzeichnet, dass** der Rahmen (21) mindestens eine umlaufend angeordnete Ausnehmung (23) zum Verrasten des Schutzdeckels (24) aufweist.

17. Karton/Kunststoff-Verbundpackung nach Anspruch 14 oder 16,
**dadurch gekennzeichnet, dass** der Rahmen (21) mindestens einen umlaufend angeordneten Vorsprung (26) zum Verrasten des Schutzdeckels (24) aufweist.

18. Verfahren zum Herstellen einer Karton/Kunststoff-Verbundpackung nach einem der Ansprüche 1 bis 17,
**gekennzeichnet durch** die folgenden Schritte:
- Herstellen eines Zuschnitts (1) aus einer Verbundmaterialbahn,
- Siegeln zweier Kanten (4,5) des Zuschnitts (1) zu einer Längsnaht (6), so dass ein Packungsmantel (8) entsteht,
- Vorsehen eines Rahmens (21) mit einem umlaufenden Steg (10) am Packungsmantel (8),
- Herstellen eines einseitig offenen Behälters (13) **durch** Aufbringen eines Deckels auf den Steg (10),
- Sterilisieren des einseitig offenen Behälters (13) über die Bodenöffnung,
- gegebenenfalls Drehen des einseitig offenen Behälters (13),
- bodenseitiges Befüllen des einseitig offenen Behälters (13) mit einem Produkt und
- Falten und Verschweißen des Behälterbodens zu einem standfesten Packungsboden (18).

19. Verfahren zum Herstellen einer Karton/Kunststoff-Verbundpackung nach einem der Ansprüche 1 bis 17,
**gekennzeichnet durch** die folgenden Schritte:
- Herstellen eines Zuschnitts (1) aus einer Verbundmaterialbahn,
- Siegeln zweier Kanten (4,5) des Zuschnitts (1) zu einer Längsnaht (6), so dass ein Packungsmantel (8) entsteht,
- Herstellen eines einseitig offenen Behälters (13) **durch** Falten und Verschweißen des Behälterbodens zu einem standfesten Packungsboden (18),
- Vorsehen eines Rahmens mit einem umlaufenden Steg (10) am Packungsmantel (8),
- Sterilisieren des einseitig offenen Behälters (13) über das obere Ende (11) des Packungsmantels (8),
- Befüllen des einseitigen offenen Behälters (13) mit einem Produkt,
- Sterilisieren eines Deckels und
- Aufbringen des Deckels auf den Steg (10).

20. Verfahren nach einem der Ansprüche 18 oder 19,
**dadurch gekennzeichnet, dass** der Zuschnitt (1) vor der Längsnahtbildung mit Rill- bzw. Faltlinien (2) versehen wird.

21. Verfahren nach einem der Ansprüche 18 oder 19,
**dadurch gekennzeichnet, dass** der Packungsboden (18) zunächst mit einer Bodennaht versehen wird und dass anschließend die beim Einfalten entstehenden Packungsohren (19) auf den Packungsboden (18) gepresst und derart auf diesem befestigt werden, dass die Bodenfläche konkav gewölbt ist.

## Claims

1. Cardboard/plastic composite packing, wherein a circumferential web (10) is arranged at the upper end (11) of the packaging jacket (8), and wherein a lid is secured to the web (10) in a detachable manner, **characterised in that** the cardboard/plastic composite packing consists of a packaging jacket (8) provided with a longitudinal seam (6), with a folded and welded packing base (18) provided at one end of the packaging jacket (8), and **in that** the web (10) is arranged on a frame (21) connected to the upper region of the packaging jacket (8).

2. Cardboard/plastic composite packing according to Claim 1, **characterised in that** the packaging jacket (8) is produced from a rectangular blank (1).

3. Cardboard/plastic composite packing according to Claim 1 or 2, **characterised in that** the lid is manufactured from a film.

4. Cardboard/plastic composite packing according to Claim 1 or 2, **characterised in that** the lid is manufactured from a cardboard/plastic composite material.

5. Cardboard/plastic composite packing according to one of Claims 1 to 4, **characterised in that** the lid is welded onto the web (10).

6. Cardboard/plastic composite packing according to one of Claims 1 to 4, **characterised in that** the lid is adhesively bonded onto the web (10).

7. Cardboard/plastic composite packing according to one of Claims 1 to 4, **characterised in that** the lid is sealed onto the web (10).

8. Cardboard/plastic composite packing according to one of Claims 1 to 7, **characterised in that** the lid is designed to be reclosable.

9. Cardboard/plastic composite packing according to one of Claims 1 to 8, **characterised in that** the packing base (18) is designed to be rectangular.

10. Cardboard/plastic composite packing according to one of Claims 1 to 9, **characterised in that** the cross-section of the packaging jacket (8) is designed to be essentially round.

11. Cardboard/plastic composite packing according to one of Claims 1 to 9, **characterised in that** the cross-section of the packaging jacket (8) is designed to be essentially oval.

12. Cardboard/plastic composite packing according to one of Claims 1 to 10, **characterised in that** the cross-section of the packaging jacket (8) is designed to be essentially rectangular with rounded edges (9).

13. Cardboard/plastic composite packing according to one of Claims 1 to 12, **characterised by** a protective lid (24), which is designed to be reclosable.

14. Cardboard/plastic composite packing according to Claim 13, **characterised in that** the protective lid (24) is designed as a hooded lid.

15. Cardboard/plastic composite packing according to one of Claims 13 to 14, **characterised in that** the frame (21) has at least one element for locking-in the protective lid (24).

16. Cardboard/plastic composite packing according to Claim 15, **characterised in that** the frame (21) has at least one circumferentially arranged cut-out opening (23) for locking-in the protective lid (24).

17. Cardboard/plastic composite packing according to Claim 14 or 16, **characterised in that** the frame (21) has at least one circumferentially arranged projection (26) for locking-in the protective lid (24).

18. Method for the manufacture of a cardboard/plastic composite packing according to one of Claims 1 to 17, **characterised by** the following steps:
- manufacture of a blank (1) from a composite material strip,
- sealing of two edges (4, 5) of the blank (1) to form a longitudinal seam (6), such that a packaging jacket (8) is produced,
- provision of a frame (21) with a circumferential web (10) on the packaging jacket (8),
- manufacture of a container (13) open on one side by application of a lid onto the web (10),
- sterilisation of the container (13) open on one side by way of the opening in the base,
- as appropriate, rotation of the container (13) open on one side,
- filling, on the base side, of the container (13) open on one side with a product, and
- folding and welding of the container base to form a stable packing base (18).

19. Method for the manufacture of a cardboard/plastic composite packing according to one of Claims 1 to 17, **characterised by** the following steps:
- manufacture of a blank (1) from a composite material strip,
- sealing of two edges (4, 5) of the blank (1) to form a longitudinal seam (6), such that a packaging jacket (8) is produced,
- manufacture of a container (13) open on one side by folding and welding of the container base to form a stable packing base (18),
- provision of a frame with a circumferential web (10) on the packaging jacket (8),
- sterilisation of the container (13) open on one side by way of the upper end (11) of the packaging jacket (8),
- filling of the container (13) open on one side with a product,
- sterilisation of a lid, and
- application of the lid onto the web (10).

20. Method according to one of Claims 18 or 19, **characterised in that** the blank (1) is provided with crease or fold lines (2) prior to the formation of the longitudinal seam.

21. Method according to one of Claims 18 or 19, **characterised in that** the packing base (18) is initially provided with a base seam, and **in that**, next, the packing tabs (19) which are formed as a result of the folding are pressed onto the packing base (18) and secured to this in such a way that the base surface is curved in concave fashion.

## Revendications

1. Emballage composite en carton / matière plastique, un rebord périphérique (10) étant disposé à l'extrémité supérieure (11) de la paroi latérale (8) de l'emballage et un couvercle extractible étant fixé sur le rebord (10), **caractérisé en ce que** ledit emballage composite en carton / matière plastique est constitué d'une paroi latérale d'emballage (8) pourvue d'un joint longitudinal (6), avec un fond d'emballage (18) plié et soudé, qui est prévu à une extrémité de la paroi latérale d'emballage (8), et que le rebord (10) est disposé sur un cadre (21), qui est relié à la zone supérieure de la paroi latérale (8) de l'emballage.

2. Emballage composite en carton / matière plastique selon la revendication 1, **caractérisé en ce que** la paroi latérale (8) de l'emballage est fabriquée à partir d'une découpe rectangulaire (1).

3. Emballage composite en carton / matière plastique selon revendication 1 ou 2, **caractérisé en ce que** le couvercle est fabriqué à partir d'une feuille.

4. Emballage composite en carton / matière plastique selon la revendication 1 ou 2, **caractérisé en ce que** le couvercle est fabriqué en matière composite en carton / matière plastique.

5. Emballage composite en carton / matière plastique selon l'une des revendications 1 à 4, **caractérisé en ce que** le couvercle est soudé sur le rebord (10).

6. Emballage composite en carton / matière plastique selon l'une des revendications 1 à 4, **caractérisé en ce que** le couvercle est collé sur le rebord (10).

7. Emballage composite en carton / matière plastique selon l'une des revendications 1 à 4, **caractérisé en ce que** le couvercle est scellé sur le rebord (10).

8. Emballage composite en carton / matière plastique selon l'une des revendications 1 à 7, **caractérisé en ce que** le couvercle est conçu de manière à pouvoir être refermé.

9. Emballage composite en carton / matière plastique selon l'une des revendications 1 à 8, **caractérisé en ce que** le fond (18) de l'emballage est conçu en forme de rectangle.

10. Emballage composite en carton / matière plastique selon l'une des revendications 1 à 9, **caractérisé en ce que** la section transversale de la paroi latérale (8) de l'emballage est essentiellement ronde.

11. Emballage composite en carton / matière plastique selon l'une des revendications 1 à 9, **caractérisé en ce que** la section transversale de la paroi latérale (8) de l'emballage est essentiellement ovale.

12. Emballage composite en carton / matière plastique selon l'une des revendications 1 à 10, **caractérisé en ce que** la section transversale de la paroi latérale (8) de l'emballage est exécutée essentiellement rectangulaire, avec des coins arrondis (9).

13. Emballage composite en carton / matière plastique selon l'une des revendications 1 à 12, **caractérisé par** un couvercle de protection (24), qui est exécuté de manière à pouvoir être refermé.

14. Emballage composite en carton / matière plastique selon la revendication 13, **caractérisé en ce que** le couvercle de protection (24) est exécuté en forme de couvercle coiffant.

15. Emballage composite en carton / matière plastique selon revendication 13 ou 14, **caractérisé en ce que** le cadre (21) est doté d'au moins un élément pour l'enclenchement du couvercle de protection (24).

16. Emballage composite en carton / matière plastique selon la revendication 15, **caractérisé en ce que** le cadre (21) est doté d'au moins un évidement périphérique (23) pour l'enclenchement du couvercle de protection (24).

17. Emballage composite en carton / matière plastique selon revendication 14 ou 16, **caractérisé en ce que** le cadre (21) est doté d'au moins une saillie périphérique (26) pour l'enclenchement du couvercle de protection (24).

18. Procédé de fabrication d'un emballage composite en carton / matière plastique selon l'une des revendications 1 à 17, **caractérisé en ce qu'**il comprend les étapes consistant à:
- réaliser une découpe (1) dans une bande de matière composite,
- sceller deux bords (4, 5) de la découpe (1) en un joint longitudinal (6) de sorte à former une paroi latérale d'emballage (8),
- prévoir sur la paroi latérale d'emballage (8) un cadre (21) doté d'un rebord périphérique (10),
- réaliser un conteneur (13) ouvert d'un côté en installant un couvercle sur le rebord (10),
- stériliser par l'ouverture du fond le conteneur (13) ouvert d'un côté,
- le cas échéant, tourner le conteneur (13) ouvert d'un côté,
- remplir par le fond le conteneur (13) ouvert d'un côté avec un produit, et
- plier et souder le fond du conteneur pour former un fond d'emballage (18) autoportant.

19. Procédé de fabrication d'un emballage composite en carton / matière plastique selon l'une des revendications 1 à 17, **caractérisé en ce qu'**il comprend les étapes consistant à :
- réaliser une découpe (1) dans une bande de matière composite,
- sceller deux bords (4, 5) de la découpe (1) en un joint longitudinal (6) de sorte à former une paroi latérale d'emballage (8),
- réaliser un conteneur (13) ouvert d'un côté en pliant et soudant le fond du conteneur pour former un fond d'emballage autoportant (18),
- prévoir sur la paroi latérale (8) de l'emballage un cadre doté d'un rebord périphérique (10),
- stériliser le conteneur (13) ouvert d'un côté par l'ouverture supérieure (11) de la paroi latérale (8) de l'emballage,
- remplir le conteneur (13) ouvert d'un côté avec un produit,
- stériliser un couvercle, et
- monter le couvercle sur le rebord (10).

20. Procédé selon l'une des revendications 18 ou 19, **caractérisé en ce que** la découpe (1) est pourvue de rainures, respectivement de lignes de pliage (2) avant la formation du joint longitudinal.

21. Procédé selon l'une des revendications 18 ou 19, **caractérisé en ce que** le fond d'emballage (18) est d'abord pourvu d'un joint de fond et que les oreilles (19) de l'emballage, formées lors du pliage, sont pressées sur le fond d'emballage (18) et fixées sur celui-ci de sorte que la surface du fond présente une courbe concave.
